# EUROPÄISCHE PATENTSCHRIFT

(11) **EP 2 168 211 B1**
(45) Veröffentlichungstag und Bekanntmachung des Hinweises auf die Patenterteilung: **07.12.2011**
(21) Anmeldenummer: 08802623.2
(22) Anmeldetag: 25.09.2008
(51) Int. Cl.: H01Q 21/08, H01Q 3/32

(54) **SPEISENETZWERK FÜR EINE GRUPPENANTENNE**
SUPPLY NETWORK FOR A GROUP ANTENNA
RÉSEAU D'ALIMENTATION POUR UNE ANTENNE RÉSEAU

(30) Priorität: 05.10.2007 DE 102007047741
(43) Veröffentlichungstag der Anmeldung: 31.03.2010
(73) Patentinhaber: Kathrein-Werke KG, 83022 Rosenheim (DE)
(72) Erfinder: GÖTTL, Maximilian, 83112 Frasdorf (DE); BOSS, Michael, 83083 Riedering (DE)
(74) Vertreter: Flach, Dieter Rolf Paul
(86) Internationale Anmeldenummer: PCT/EP2008/008159
(87) Internationale Veröffentlichungsnummer: WO 2009/046886

(56) Entgegenhaltungen:
- EP-A- 0 582 013
- US-A1- 2004 135 736
- US-A1- 2005 001 778
- US-B1- 6 720 934

## Beschreibung

Die Erfindung betrifft ein Speisenetzwerk für eine Gruppenantenne nach dem Oberbegriff des Anspruches 1.

Unter einer Gruppenantenne versteht man bekanntermaßen eine Antenne, in der zumindest in einer Spalte (oder auch einer Reihe) mehrere Strahler oder Strahlermodule mit Versatz zueinander angeordnet sind. Eine derartige Gruppenantenne (auch allgemein Antennenarray genannt) kann zudem aber auch mehrere in Horizontal- und Vertikalrichtung versetzt liegende Strahler, d.h. Strahlerelemente oder Strahlereinrichtungen oder Strahlermodule umfassen. Im Mobilfunkbereich werden häufig beispielsweise einspaltige, zweispaltige oder mehrspaltige Antennenarrays angesetzt. Bei den einzelnen verwendeten Strahlern kann es sich dabei z.B. um Dipole und Patchantennen handeln. Es können einfach polarisierte Strahler oder dual polarisierte Strahler zum Einsatz gelangen, die nur in einem Frequenzband oder allgemein in mehreren Frequenzbändern strahlen und/oder empfangen können.

Bei der vorliegenden Gruppenantenne (Antennenarray) handelt es sich bevorzugt um eine Antenne für die Basisstation einer stationären Mobilfunkantenne.

In einer Gruppenantenne müssen bekanntermaßen alle Strahler mit einer definierten relativen Phasenlage gespeist werden. Bei einer gleichphasigen Speisung aller Strahler strahlt eine lineare Gruppe von Strahlerelementen senkrecht zur Anordnung, d.h. in der Regel senkrecht zu einer Reflektoranordnung, an welcher mit entsprechendem Versatz die einzelnen Strahler angeordnet sind. Eine stetig steigende Phasendifferenz zweier benachbarter Strahler bewirkt demgegenüber eine Strahlschwenkung. Unter Verwendung von einstellbaren Phasenschiebern können den einzelnen, beispielsweise in Vertikalrichtung übereinander angeordneten Strahlern entsprechende Signale mit versetzt zueinander liegender Phasendifferenz zugeführt werden, mit der Folge, dass in Abhängigkeit der unterschiedlich vorgebbaren Phasendifferenz eine unterschiedlich starke Strahlabsenkung (Downtilt oder Downtilt-Winkel) einstellbar ist. Dieses Prinzip wird vor allem bei Mobilfunkantennen mit einer vertikalen Anordnung der Strahler verwendet.

Um Strahler mit einer gleichen Phase zu speisen gibt es verschiedene Ansätze.
- Grundsätzlich werden seit jeher zur phasengleichen Speisung von mehreren Strahlern Leitungen und insbesondere Koaxialkabel verwendet, die eine gleiche Leitungslänge (Koaxialkabellänge) von der zentralen Speisestelle (Verzweigungsstelle) zu allen Strahler aufweisen. Mit anderen Worten werden also die gleichlangen Speiseleitungen (Koaxialleitungen) von dem Verzweigungspunkt teilweise in Schlaufen verlegt, damit trotz des unterschiedlichen Abstandes zwischen dem Verzweigungspunkt und dem betreffenden Strahler stets die Signale mit gleicher Phasenlage oder gleicher relativer Phasenlage entsprechend dem eingestellten Downtilt-Winkel an den Strahlern anliegen.
- Sofern Umwegleitungen erforderlich sind, sind auch Leitungslängen verwendbar, die ein Vielfaches einer 360'-Phase aufweisen. Dadurch kann ebenfalls wieder absolute Phasengleichheit oder eine relative Phasendifferenz in Abhängigkeit einer beispielsweise über einen Phasenschieber eingestellten Phasendifferenz zur Einstellung eines bestimmten Downtilt-Winkels an der betreffenden Einspeisstelle der jeweiligen Strahler gewährleistet werden. Dies ist jedoch nur bei einer einzigen Frequenz möglich, so dass sich bei abweichenden Frequenzen Phasenfehler ergeben, die dann zu unerwünschten Diagrammverformungen führen. Dabei ist dieses Prinzip bei breitbandigen Antennen nicht oder nur sehr begrenzt einsetzbar.
- Falls Umwegleitungen erforderlich sind und der Strahler beispielsweise durch Umkehrung der Richtung der Speisung ein invertiertes Signal aussenden kann, kann man dies ausnutzen, um die Leitungslängen um 180° + n x 360° zu verkürzen, wobei n = 0, 1, 2 ....Bei einer Verkürzung von lediglich 180° ergeben sich die geringsten frequenzabhängigen Diagrammverformungen.
- Daneben gibt es auch Antennen, insbesondere auch für den Mobilfunkbereich, die aus sogenannten kolinearen Antennen bestehen (beispielsweise die Kathrein-Antenne Typ K 751 637). Mehrere Strahler werden von einem Ende einer starren, gestreckten Speiseleitung bei derartigen kolinearen Antennen seriell gespeist. Die Strahler befinden sich dabei an Positionen, wo die Phase entlang der Speiseleitung sich um jeweils 360° unterscheidet. Auch dadurch können alle versetzt zueinander liegenden Strahler mit gleicher Phasenlage gespeist werden. Wird eine Speiseleitung mit einem Dielektrikum bestehend aus Luft verwendet, befindet sich diese Position im Abstand von einer Wellenlänge (des zu übertragenden Frequenzbandes, vorzugsweise in der Mittenfrequenz des zu übertragenden Frequenzbandes). Ein solcher Strahlerabstand kann aber gegebenenfalls für die Anforderung an das Strahlungsdiagramm zu groß sein. Von daher wird die gestreckte, feste Speiseleitung teilweise oder ganz mit einem Dielektrikum gefüllt. Dies hat zur Folge, dass die beabstandeten Orte gleicher Phasenlage (die sich um jeweils 360° oder ein Vielfaches von 360° unterscheiden) damit näher zusammenrücken, weshalb auch der Abstand benachbarter Strahler-Positionen entsprechend verringert wird. Zudem lässt sich durch Hinzufügen bzw. Herausnehmen eines Dielektrikums eine Strahlschwenkung realisieren.

Aufgabe der vorliegenden Erfindung ist es, bei einer Gruppenantenne (ein Antennenarray) die Strahler und/oder Gruppen von Strahlern mit einer definitiven Phase zu speisen, und dies mit einem gegenüber dem Stand der Technik verbesserten Aufbau.

Die Aufgabe wird erfindungsgemäß entsprechend den im Anspruch 1 angegebenen Merkmalen gelöst. Vorteilhafte Ausgestaltungen der Erfindung sind in den Unteransprüchen angegeben.

Ausgehend von dem Stand der Technik, bei dem die einzelnen Leitungen, insbesondere in Form von Koaxialkabeln, von einer Verteilstelle bis zu einer Einspeise- oder Verzweigungsstelle für die betreffenden Strahler oder Strahlerelemente oder Gruppen von Strahlern unabhängig von dem tatsächlichen Abstand von der Verteilstelle und Strahlerelement aus gleich langen Koaxialkabeln bestehen (mit der Folge, dass Umweg-Schlaufen auf einer entsprechenden Antenne verlegt werden müssen), wird erfindungsgemäß vorgeschlagen, dass das Speisenetzwerk für die zumindest zwei Strahler umfassende Gruppenantenne zumindest zwei verschiedene Typen von Koaxialkabeln umfasst, die eine Ausbreitung der Signale mit unterschiedlichen Phasengeschwindigkeiten zulassen.

Dies bietet den wesentlichen Vorteil, dass zur Verkürzung von Umwegschleifen und gegebenenfalls sogar zur Vermeidung von Umwegschleifen in der Zuleitung eines entsprechenden Strahlers oder einer Untergruppe von Strahlern mindestens ein Abschnitt mit einem Koaxialkabel vorgesehen ist, welches eine Signalausbreitung mit einer niedrigeren Phasengeschwindigkeit bewirkt.

Somit können durch Verwendung unterschiedlich langer Koaxialkabel gleichwohl die gewünschten Phasenlagen bei den hierüber gespeisten Strahlern entsprechend beibehalten werden. Dies gilt gleichermaßen für eine phasengleiche Speisung einer Gruppe oder von Untergruppen oder aber auch in jenem Fall, bei welchem einzelne Strahler oder Strahlergruppen mit einer definierten Phasenlage oder mit einer definierten Phasenlagendifferenz gespeist werden sollen und hier üblicherweise im Stand der Technik unterschiedlich lange Kabelschlaufen eingesetzt werden müssen. Auch hier können die unterschiedlich langen Kabelschlaufen dadurch verkürzt oder vermieden werden, dass entsprechend unterschiedliche Koaxialkabel mit unterschiedlichen Phasengeschwindigkeiten eingesetzt werden.

Eine dielektrische Array-Antenne mit einem zugehörigen Verzweigungsnetz in Hohlleitertechnik ist grundsätzlich aus der DE 40 35 793 A1 bekannt geworden. Gemäß dieser Vorveröffentlichung kann eine Antenne mit besonders kleinen Antennengruppen bei minimierter Einzelelementanzahl im Array geschaffen werden. Bei dieser für die übliche Antennentechnik völlig ungewöhnlichen Lösung ist vorgesehen, dass ein Speisesignal von einer Hohlleiterspeisestelle über verzweigte Hohlleiterabschnitte zu einzelnen Hohlleiter-Austrittsöffnungen geführt werden soll, an denen dann die Strahlerelemente angeschlossen werden können.

Als Hohlleitermaterial dient dabei ein Metall wie beispielsweise Messing, Messing/Goldlegierung oder ein Kunststoff, bei dem die Hohlleiterwandungen metallisiert sind. In der Praxis wird ein derartiger Hohlleiterblock aus zwei symmetrischen Metallblöcken zusammengefügt, die mit den integriert ausgebildeten unterschiedlich langen Hohlleiterkanälen versehen sind.

Eine gleichphasige Ansteuerung der in dieser Vorveröffentlichung beschriebenen fünf Einzelstrahler erfolgt durch Aufteilung des Speisehohlleiters in der E-Ebene. Durch Variation der Hohlleiterbreite werden die Phasengeschwindigkeiten im Hohlleiter und damit die elektrisch wirksamen Längen der verwendeten Hohlleiter variiert.

Dies betrifft aber eine völlig unterschiedliche Speziallösung. Denn Hohlleiter-Speisenetzwerke werden üblicherweise für Antennenanlagen oder Mobilfunkanlagen nicht benutzt, zumal die Hohlleiter bei den in Rede stehenden Frequenzbereichen viel zu groß wären, um eine noch vertretbare technische Umsetzung zu ermöglichen. Darüber hinaus erfordert die Realisierung einer Hohlleitertechnik mit einem Speisenetzwerk im Gegensatz zu Koaxialleitungen ein ausgesprochenes Spezialwissen, weshalb ein Fachmann auf dem Antennengebiet unter Verwendung von Koaxialkabeln keine Anregungen auf dem Gebiet der Hohlleitertechnik erwarten würde.

Im Übrigen handelt es sich bei der Verwendung eines Metallblockes und der darin spezifisch ausgebildeten Hohlleiterkanäle um eine individuelle Lösung, die mit der Verlegung von Koaxialkabeln nicht ansatzweise vergleichbar ist. Ein Koaxialkabel kann problemlos in einer Antennenanlage über Kurven und Schleifen in der Regel in beliebiger Länge und über verschiedenste Ebenen geführt werden, ohne dass dies die Antennencharakteristik an sich verändern oder gar verschlechtern würde.

In einer bevorzugten Ausführungsform der Erfindung ist ein Koaxialkabel mit niedriger Phasengeschwindigkeit dort eingesetzt, wo der tatsächliche Abstand zwischen einer Verzweigungsstelle und einer Einspeisstelle (an einem betreffenden Strahler oder einer darüber gespeisten Strahlergruppe) kürzer ist als der Abstand zwischen der Verzweigungsstelle und einer dazu benachbart liegenden Strahlergruppe oder einem benachbart liegenden Strahler. Insbesondere bei Verwendung von zumindest drei, längs einer Anbaurichtung versetzt zueinander liegenden Strahlern oder Strahlergruppen wird ein Koaxialkabel mit niedriger Phasengeschwindigkeit insbesondere für die im mittleren Bereich der Strahleranordnung vorgesehenen Strahler oder Strahlergruppen verwendet. Unter dem Begriff "Speisepunkt" kann jeder geeignete Anschluss eines Strahlers an einem Koaxialkabel gemeint sein, also eine beliebige Anschlussstelle und/oder Verbindungsstelle zwischen dem Strahler und koaxialem Speisekabel. Mit anderen Worten kann eine derartige Anschluss- oder Verbindungsstelle, also auch ein sogenannter Speiseeingang oder eine Speisestelle direkt an Dipolarmen vorgesehen sein. Üblicherweise werden aber noch Anpassungselemente wie Kapazitäten, Induktivitäten, Leitungsabschnitte mit verschiedenen Wellenwiderständen und -längen sowie auch eine Stichleitung verwendet. In diesem Falle kann die Anschluss-, Verbindungs- und/oder Speisestelle vor den vorstehend genannten Anpassungselementen, also im Abstand vor den eigentlichen Strahlerelementen vorgesehen sein. Auch bei Verteiler-Schaltungen können Koax-Leitungen zur Widerstandstransformation und Stichleitungen eingesetzt werden. Weiterhin können auch im weiteren Verlauf der Zuführung noch Koaxialkabel vorhanden sein, die z.B. zu einem Filter verschaltet sind. In Dual-Bandantennen werden damit die Signale des jeweils anderen Bandes gedämpft. Mit anderen Worten ist das zumindest eine oder sind die mehreren erfindungsgemäß vorgesehenen Koaxialkabel (längs denen sich die Phase einer Welle mit zum Netz vorgesehenen weiteren Koaxialkabeln unterschiedlicher Geschwindigkeit ausbreitet) auf der gesamten oder auf nur einem Teil einer Anschluss- oder Speisestrecke vorgesehen, worüber ein Strahler von einer Verteiler- und/oder Summenschaltung ausgehend gespeist wird, also Sendesignale abgestrahlt oder Empfangssignale empfangen werden.

In einer besonders bevorzugten Ausführungsform werden zumindest drei unterschiedliche Koaxialkabel mit drei unterschiedlichen Phasengeschwindigkeiten eingesetzt, insbesondere dann, wenn zumindest drei versetzt zueinander angeordnete und gemeinsam gespeiste Strahler oder Strahlergruppen mit Versatz zueinander angeordnet sind.

Bei Verwendung von drei oder mehreren Strahlern oder Strahlergruppen, die mit vorgebbarer oder vorwählbarer Phasendifferenz gespeist werden oder Untergruppen umfassen, die mit vorwählbarer oder vorgebbarer Phasendifferenz gespeist werden sollen, kann beispielsweise durch Verwendung von mehreren unterschiedlichen Koaxialkabeln mit unterschiedlichen Phasengeschwindigkeiten (also unterschiedlichen Geschwindigkeiten, mit der sich die Phase einer Welle ausbreitet) eine entsprechende Verkürzung von Kabel-schlaufen oder sogar die Vermeidung von Kabelschlaufen bewirkt werden. In der Praxis sind viele Antennen symmetrisch zu einem mittleren Strahler oder einer mittleren Strahlergruppe aufgebaut, so dass bei Verwendung von drei Strahlern (oder drei Strahlergruppen) nur ein zweiter Typ eines Koaxialkabels notwendig ist. Bei einem Netzwerk mit fünf Strahlern oder fünf Strahlergruppen lässt sich dann mit drei verschiedenen Koaxialkabeln (mit unterschiedlichen Phasengeschwindigkeiten) eine im Sinne der Erfindung bevorzugte Lösung realisieren.

Gleichwohl können auch bei derartigen erfindungsgemäß gestalteten Gruppenantennen Einrichtungen zur Phasenverstellung und/oder Leistungsaufteilung vorgesehen sein. Insbesondere können auch bei den erfindungsgemäßen Gruppenantennen nicht nur Phasenverschieber im Netzwerk für eine einstellbare Strahlerschwenkung, sondern auch Mittel zur einstellbaren Leistungsaufteilung vorgesehen sein.

Möglich ist natürlich in allen Fällen auch, dass eine Kabellänge um ein Vielfaches einer 360°-Phase verkürzt werden kann, da hierdurch eine Phasenlagenänderung nicht bewirkt wird. Die Verwendung von Kabellängen mit n x 360° ist allerdings nur exakt für eine einzige Frequenz völlig richtig. Bei abweichenden Frequenzen ergeben sich Änderungen der Phasenlage. Die Phasenänderungen sind proportional zur Frequenzabweichung und zur fehlenden Leitungslänge. Berücksichtig man, dass für viele Antennen heutzutage eine immer höhere Bandbreite gefordert wird, hätte dies zur Folge, dass deutliche Frequenz-Abweichungen vorhanden sind, die auch Phasenfehler beinhalten. Je nach dem, ob alle Phasenfehler in die gleiche Richtung gehen oder nicht, führen sie auch zu einer Strahlschwenkung und/oder z.B. zu einem höheren Nebenkeulen-Pegel. Die Anforderungen an das Strahlungsdiagramm zusammen mit der erwähnten geforderten Bandbreite bestimmen damit, ob Speisekabel verwendet werden können, bei denen die Phase eine zusätzliche oder vielfache zusätzliche 360°-Phasenlagenänderung erlaubt.

Schließlich ist auch eine Kombination aus einer Invertierung eines abgestrahlten Signals mit einer Verkürzung einer Kabellänge um 180° + n x 360°-Phase möglich, wobei n = 0, 1, 2, ... beträgt. Eine "Invertierung" eines Signals (also das Aussenden eines invertierten Signals) bedeutet eine frequenzunabhängige Phasendrehung von 180°. Die Abstrahlung eines invertierten Signals kann bei einem Dipol beispielsweise durch Vertauschen der Speisepunkte oder durch Gesamtdrehung des Dipols um 180° bewirkt werden.

Die Koaxialkabel mit einer unterschiedlichen Phasengeschwindigkeit können durch alle geeigneten Maßnahmen realisiert sein. Möglich ist beispielsweise die Verwendung von Koaxialkabel, die hierzu eine spezielle Struktur des Innenleiters aufweisen, wodurch die Phasengeschwindigkeit verändert wird. Möglich ist die Verwendung eines helixförmig angeordneten Innenleiters, eines gewellt verlaufenden Innenleiters, etc..

Die unterschiedliche Phasengeschwindigkeit bei den Koaxialkabeln kann grundsätzlich auch durch eine spezielle Struktur des Außenleiters verändert werden, der beispielsweise gewellt, spiralförmig gewellt, etc. gestaltet sein kann.

Die Erfindung wird nachfolgend anhand von Zeichnungen erläutert, teilweise auch unter Bezugnahme auf Lösungen, wie sie ansonsten bisher nach dem Stand der Technik notwendig waren. Dabei zeigen im Einzelnen:
- Figur 1 :: eine schematische seitliche Darstellung einer Gruppenantenne mit drei beispielsweise bevorzugt im gleichen Abstand in Vertikalrichtung versetzt zueinander angeordneten Strahlern nach dem Stand der Technik;
- Figur 2 :: eine Gruppenantenne vergleichbar nach Figur 1, bei der jedoch die erfindungsgemäße Speisung eines Strahlers über ein Koaxialkabel mit einer niedrigeren Phasengeschwindigkeit erfolgt, wodurch eine KabelSchlaufe gegenüber der nach dem Stand der
- Figur 3 :: Technik bekannten Lösung nach Figur 1 gekürzt ist; eine weitere Abwandlung gegenüber Figur 2, bei der eine Kabel-Schlaufe bei dem Koaxialkabel zur Speisung des mittleren Strahlers völlig eliminiert ist;
- Figur 4 :: eine schematische seitliche Darstellung einer Gruppenantenne mit zwei versetzt zueinander angeordneten Strahlern oder Strahlergruppen nach dem Stand der Technik, wobei alle Strahler mit gleicher Koaxialkabellänge gespeist werden;
- Figur 5 :: eine entsprechende erfindungsgemäße Lösung in Abweichung zu Figur 4, bei der die nach dem Stand der Technik vorgesehene KabelSchlaufe des einen Strahlers völlig eliminiert ist;
- Figur 6 :: eine Gruppenantenne mit einem Verteilnetzwerk mit Bildung von Untergruppen nach dem Stand der Technik, die mit unterschiedlicher Phasenlage durch Verwendung unterschiedlich langer Koaxialkabel zwischen Verteilpunkt und der Einspeisestelle der Strahler angespeist werden;
- Figur 7 :: eine erfindungsgemäße Gruppenantenne vergleichbar jener nach Figur 6, jedoch unter Verwendung von verschiedenen Koaxialkabeln mit unterschiedlichen Phasengeschwindig- keiten;
- Figur 8 :: eine Gruppenantenne mit einem Verteilnetzwerk unter Bildung von Untergruppen nach dem Stand der Technik, wobei innerhalb der Untergruppen die Strahler seriell gespeist sind, und zwar nach dem Stand der Technik; und
- Figur 9 :: eine erfindungsgemäße Gruppenantenne vergleichbar jener nach Figur 8, bei der die in Figur 8 nach dem Stand der Technik vorgesehenen Kabel-Schlaufen nicht nur reduziert, sondern sogar entfallen sind.

In Figur 1 ist in schematischer Seitenansicht eine Gruppenantenne (Antennenarray) nach dem Stand der Technik gezeigt. Eine deartige Gruppenantenne kann beispielsweise für die Basisstation einer Mobilfunkantenne eingesetzt werden.

Im gezeigten Ausführungsbeispiel umfasst die Gruppenantenne drei versetzt zueinander liegende Strahler 3 oder Strahleranordnungen (es kann sich auch um Strahlermodule etc. handeln). Üblicherweise sind diese Strahler 3 bei einer Mobilfunkantenne im gleichen Abstand in Vertikalrichtung versetzt zueinander liegend angeordnet, üblicherweise vor einem Reflektor. Bei den Strahlern 3 kann es sich dabei um Dipolstrahler, Patchstrahler oder sonstige Strahler handeln. Es können einfach polarisierte Strahler oder dualpolarisierte Strahler verwendet werden. Die Antenne kann grundsätzlich so aufgebaut sein, dass sie in einem oder mehreren Frequenzbändern strahlt oder empfängt.

Im gezeigten Ausführungsbeispiel ist nur eine Grundvariante wiedergegeben, beispielsweise für eine Polarisation (für eine weitere Polarisation wird eine entsprechende Speisung über ein paralleles zweites Netzwerk erfolgen, wobei die beiden Polarisationen über einen Kombiner zusammengeführt sein können. Für Strahler in einem weiteren Frequenzband können ebenfalls separate Strahler mit einem in der Regel separaten Netzwerk vorgesehen sein).

Im gezeigten Ausführungsbeispiel ist eine Anschluss- oder Speisestelle 5 für das Netzwerk 7 vorgesehen, wobei das Netzwerk 7 eine über eine Leitung 6 mit der Anschluss- oder Speisestelle 5 verbundene Verteiler- und/oder Summenschaltung 9 aufweist, von der drei Leitungen 11', insbesondere drei Koaxialleitungen 11 zwischen der Verteiler- und/oder Summenschaltung 9 und dem jeweiligen Speiseeingang 13 am Strahler 3 angeordnet sind..

Um eine phasengleiche Speisung aller Strahler 3 zu gewährleisten, sind die drei Leitungen 11', also im gezeigten Ausführungsbeispiel die drei Koaxialleitungen 11 aus gleichen Koaxialkabeln 11.1, 11.2 und 11.3 gebildet, die eine gleiche Länge aufweisen.

Bei dem erfindungsgemäßen Ausführungsbeispiel nach Figur 2 für eine ansonsten vergleichbare Gruppenantenne 1 ist zwar das zum oberen und unteren Strahler 3.1 und 3.3 führende Koaxialkabel 11.1 und 11.3 gleich lang und besteht aus einem Koaxialkabel 11 gleicher Phasengeschwindigkeit, wohingegen nunmehr zwischen dem Verteiler- und/oder Summenpunkt 9 und dem Speiseeingang 13 des mittleren Strahlers 3 ein davon abweichendes Koaxialkabel 11.2 verwendet wird, welches eine niedrigere Phasengeschwindigkeit (also eine niedrigere Geschwindigkeit, mit der sich die Phase einer elektromagnetischen Welle im Koaxialkabel ausbreitet) zulässt. Von daher ist nunmehr die in Figur 1 nach dem Stand der Technik vorgesehene Kabelschlaufe 111 für das mittlere Koaxialkabel 11.2 deutlich verkürzt, beispielsweise um 10% bis 90%, um 20% bis 80%, um 30% bis 70% oder beispielsweise um 40% bis 60%. Im gezeigten Ausführungsbeispiel wird eine Verkürzung um etwa 50% ermöglicht. Bei den heute häufig eine hohe Verkabelungsdichte aufweisenden Antennenanordnungen, insbesondere Mobilfunkantennenanordnungen, wird dadurch ein deutlicher Vorteil realisiert, insbesondere eine Bauraum- und Kostenreduzierung.

Im gezeigten Ausführungsbeispiel gemäß Figur 2 wird von einem Speiseeingang oder einer Speisestelle 13 gesprochen, die theoretisch bei einem Dipolstrahler direkt an den innenliegenden Enden zweier Dipolarme liegen kann. Der Strahler kann aber auch noch "interne Koaxialkabellängen" umfassen, insbesondere dann, wenn vorgesehene Anpassungselemente (wie Kapazität und Induktivität) und somit Leitungsabschnitte mit verschiedenen Wellenwiderständen und -längen auch im Hinblick auf eine eventuell noch vorgesehene Stichleitung vorgesehen sind. Mit anderen Worten kann die Anschluss- und/oder Verbindungs- und/oder Speisestelle zu den eigentlichen Strahlerelementen auch versetzt liegen. Unter Speise-, Anschluss- und/oder Verbindungsstelle ist von daher eine in keiner Weise eingeschränkte oder beschränkte Anschlussstelle für einen Strahler gemeint. Zudem muss von dieser Anschluss-, Verbindungs- und/oder Speisestelle 13 und der Verteiler- und/oder Summenschaltung 9 das in Rede stehende Koaxialkabel mit verringerter Phasengeschwindigkeit nicht auf der gesamten Strecke vorgesehen sein. Ausreichend ist, wenn ein derartiges Kabel gegebenenfalls nur auf einer Teillänge realisiert ist und mit weiteren Koaxialkabelabschnitten zusammenwirkt, die die Ausbreitung einer Phase mit davon abweichender Phasengeschwindigkeit erlauben.

Mit anderen Worten ist das erfindungsgemäße Prinzip derart, dass auf einer Verzweigungsleitung ausgehend von einer Verteiler- und/oder Summenschaltung 9 (also einem Verteiler- und/oder Summenpunkt 9) und den zumindest beiden Anschluss-, Verbindungs- und/oder Speisestellen 13 (die auch wieder nach Art einer Verzweigungs-, Verteiler- und/oder Summenschaltung zu nachfolgenden Strahlern gestaltet sein können) in der einen und/oder der zumindest anderen koaxialen Verzweigungsleitung verschiedene Typen und/oder Längen von Koaxialkabeln verwendet werden, gegebenenfalls in unterschiedlicher Länge, die durch eine unterschiedliche Phasengeschwindigkeit gekennzeichnet sind. Die Verwendung des betreffenden Koaxialkabel-Typs mit einer betreffenden unterschiedlichen Phasengeschwindigkeit zu einem anderen Koaxialkabel-Typ und die entsprechende Länge wird stets so abgestimmt, dass an einer Anschluss-, Verbindungs- und/oder Speisestelle 13 für einen und mehrere nachfolgende Strahler eine gewünschte und bestimmte (definierte) Phasenlage erzeugt wird, und dies bevorzugt bei möglichst kurzen Kabellängen zur Vermeidung von Kabelschlaufen. Von daher wird bevorzugt in einer koaxialen Kabelverzweigungsleitung zumindest auf einer Teilstrecke ein Koaxialkabel-Typ mit einer bestimmten Phasengeschwindigkeit eingesetzt, und in der zumindest einen weiteren Koaxialverzweigungsleitung zumindest auf einer Teilstrecke ein Koaxialkabel-Typ mit demgegenüber unterschiedlicher Phasengeschwindigkeit. Insbesondere dort, wo der räumliche Abstand zwischen einer Verteiler- und/oder Summenschaltung 9 und einer Anschluss-, Verbindungs- und/oder Speisestelle 13 eines Strahlers oder einer Strahlergruppe kürzer ist als zur Anschluss-, Verbindungs- und/oder Speisestelle 13 eines Strahlers oder einer Strahlergruppe, die über die andere koaxiale Verzweigungsleitung gespeist wird, kann durch Auswahl eines Koaxialkabel-Typs mit langsamer Phasengeschwindigkeit sichergestellt werden, dass die gesamte Kabellänge kürzer gewählt werden kann, um die im Stand der Technik notwendigen Kabelschlaufen zu vermeiden.

Bei dem Ausführungsbeispiel nach Figur 3 ist für das Koaxialkabel 11.2 eine Ausführungsform verwendet worden, bei welcher das Koaxialkabel 11.2 eine noch niedrigere Phasengeschwindigkeit zulässt, so dass hier eine Leitung und ein Speisekabel 11.2 verwendet werden kann, das ohne jede Kabelschlaufe 111 auskommt.

Obgleich auch bei diesem Ausführungsbeispiel das mittlere Koaxialkabel 11.2 gegenüber den beiden anderen Koaxialkabeln 11.1 und 11.3 deutlich verkürzt ist, werden alle drei Strahler 3.1 bis 3.3 mit gleicher Phasenlage gespeist.

Bei dem Ausführungsbeispiel gemäß Figur 3 ist an der Verteiler- und/oder Summenschaltung 9 auch noch ein Leistungsteiler 109 vorgesehen. Dadurch soll nur angedeutet werden, dass hierüber beispielsweise die Leistungsanteile für die einzelnen Strahler 3 gegebenenfalls auch unterschiedlich eingestellt werden können, falls dies notwendig oder sinnvoll erscheint. Abweichend vom gezeigten Ausführungsbeispiel kann ein Leistungsteiler 109 aber auch an einer anderen Stelle vorgesehen sein. Zudem können auch im gesamten Netzwerk mehrere Leistungsteiler an verschiedenen Stellen vorgesehen sein. Einschränkungen bestehen insoweit nicht.

Das Ausführungsbeispiel gemäß Figur 4 unterscheidet sich von jenem nach Figur 1 nur dadurch, dass der untere dritte Strahler 3.3 weggelassen wurde. Gleichwohl ist auch hier für die Speisung des zweiten Strahlers 3.2 ein Koaxialkabel 11.2 notwendig, das mit einer Kabelschlaufe 111 verlegt ist, damit dieses Koaxialkabel 11.2 gleich lang ist wie das Koaxialkabel 11.1 (da beide Kabel mit der gleichen Phasengeschwindigkeit übertragen).

Bei der demgegenüber erfindungsgemäßen Ausgestaltung gemäß Figur 5 wird ein gegenüber dem Koaxialkabel 11.1 abweichendes Koaxialkabel 11.2 eingesetzt, welches eine deutlich niedrigere Phasengeschwindigkeit aufweist. Dadurch kann eine Kabelschlaufe 111, wie bei der Lösung nach dem Stand der Technik gemäß Figur 4, vermieden werden.

Bei dem Ausführungsbeispiel gemäß Figur 6 handelt es sich um eine Ausführungsform mit einem Verteilnetzwerk 7 unter Bildung von Untergruppen 33.1, 33.2 und 33.3, wobei die Untergruppen 33.1 und 33.2 beispielsweise zwei Strahler 3.1 bzw. 3.2 und die dritte Untergruppe 33.3 nur einen Strahler 3.3 umfasst. Abweichend von der gezeigten Darstellung gemäß Figur 6 können die Antennengruppen 33.1 und 33.2 auch mehr als nur zwei Strahler umfassen. Von der erwähnten Verteiler- und/oder Summenschaltung 9 gehen wiederum die drei erwähnten Koaxialkabel 11.1, 11.2 und 11.3 zu den beiden Untergruppen 33.1 und 33.2 aus, die sich an einem Gruppenpunkt 99.1 und 99.2 nochmals entsprechend der Anzahl der zu einer Untergruppe gehörender Strahler verzweigen.

Die Phasenlage zwischen der Verteiler- und/oder Summenschaltung 9 und den Speiseeingängen 13.1 an den beiden Strahlern 3.1 der ersten Gruppe 33.1 wie den Eingängen 13.2 bzw. 13.3 bei dem alleinigen Strahler 33.3 der dritten Gruppe 33.3 ergibt sich durch die entsprechende Kabellänge. Verwendet werden dabei gleiche Kabel mit gleichen Phasengeschwindigkeiten.

Demgegenüber wird bei der nach der Erfindung abgewandelten Antennengruppe gemäß Figur 7 vorgeschlagen, zwischen der Verteiler- und/oder Summenschaltung 9 und den den einzelnen Antennengruppen zugeordneten nachfolgenden Verteiler- und/oder Summenschaltungen 99.1 und 99.2 Koaxialkabel mit unterschiedlicher Phasengeschwindigkeit zu verwenden, wobei das Koaxialkabel 11.2 eines ist, welches durch eine niedrigere Phasengeschwindigkeit gekennzeichnet ist. Im gezeigten Ausführungsbeispiel ist das Koaxialkabel 11.2 so gewählt worden, dass sich die Phase einer elektromagnetischen Welle (Signal) in dem Koaxialkabel 11.2 mit einer solchen Geschwindigkeit ausbreitet, dass auf eine Kabel- schlaufe 111 (Figur 6) völlig verzichtet werden kann. Dafür sind auch Ausführungsformen möglich und manchmal sinnvoll, bei denen zumindest eine Verkürzung und damit eine Verkleinerung der gemäß Stand der Technik notwendigen Kabelschlaufe möglich ist.

Das Koaxialkabel 11.3 wird auf der gesamten Länge von der Verteiler- und/oder Summenschaltung 9 bis zum Speiseeingang 13.3 durchgängig verlaufend eingesetzt, und weist dabei eine bevorzugt nochmals niedrigere Phasengeschwindigkeit als das Koaxialkabel 11.2 auf. Dabei wird auch angemerkt, dass zwischen dem Verzweigungspunkt 9 und den Einspeisestellen 13.2 der Strahler 3.2 der zweiten Gruppe somit zwei Koaxialkabel unterschiedlichen Typs hintereinander geschalten sind, nämlich das Koaxialkabel 11.2 mit einer niedrigeren Phasengeschwindigkeit, welches dann an der Verzweigungsstelle 99.2 in ein nachgeschaltetes Koaxialkabel 11.2' mit demgegenüber größerer Phasengeschwindigkeit übergeht, das beispielsweise jenem Typ von Koaxialkabel 11.1 entspricht, das zu den Strahlern 3.1 führt. Wie bereits erwähnt können die Koaxialkabel mit beispielsweise geringerer Phasengeschwindigkeit auch lediglich in einer Teilstrecke zwischen der Verteiler- und/oder Summenschaltung 9 und einer beliebigen Anschluss-, Verbindungs- und/ oder Speisestelle 13 vorgesehen sein, so dass also Koaxialkabel, die die Ausbreitung einer Phase mit unterschiedlicher Phasengeschwindigkeit erlauben, in jeweils geeigneten Längen in Serie (hintereinander) geschaltet sind, also elektrisch verbunden sind.

Wie bereits erwähnt wurde, können die Anschluss-, Verbindungs- und/oder Speisestellen 13 auch zu den einzelnen Strahlern 13 versetzt liegen. So kann beispielsweise auch die weitere Verzweigungsstelle oder Verzweigungsschaltung 99.9 als Anschluss-, Verbindungs- und/oder Speisestelle 13 für die nachfolgenden Strahler 13.2 verstanden werden. Auch in dem Ausführungsbeispiel gemäß Figur 7 sind die Koaxialkabel mit abweichenden Phasengeschwindigkeiten in stärkeren Linien im Verhältnis zu den anderen Koaxialkabeln mit in der Regel höheren Phasengeschwindigkeiten eingezeichnet. Auch in diesem Ausführungsbeispiel gemäß Figur 7 können die Koaxialkabel mit abweichenden Phasengeschwindigkeiten ebenfalls nur auf einer Teilstrecke beispielsweise zwischen dem Verteiler- und/oder Summenpunkt 9 und einer Anschluss-, Verbindungs- und/oder Speisestelle 13 bzw. einer nachfolgenden Verteiler- und/oder Summenschaltung 99.2 vorgesehen sein, zumal diese weitere Verzweigungsstelle 99.2 letztlich wiederum eine Anschluss-, Verbindungs- und/oder Speisestelle 13 für den einen oder die mehreren nachfolgenden Strahler 13 darstellt. Auf den erwähnten Strecken oder Teilstrecken 11.2 und 11.3 können beispielsweise auch Koaxialkabel oder unterschiedliche Koaxialkabel-Typen mehrfach ineinander abwechselnd zu einem gemeinsamen Übertragungsweg verschaltet sein.

Bei dem Ausführungsbeispiel gemäß Figur 8 ist wiederum eine Gruppenantenne nach dem Stand der Technik gezeigt, wobei in diesem Ausführungsbeispiel bei allen Untergruppen (allerdings muss dies nicht bei allen Untergruppen so sein) der zumindest eine weitere Strahler seriell gespeist wird. Die Verbindungsleitungen innerhalb der Untergruppen können von einem beliebigen Typ sein, unabhängig vom restlichen Speisenetzwerk. Möglich sind z.B. gestreckte Leitungen, bei denen 360'-Phasenunterschiede einer Distanz von 0,7 Wellenlänge in Luft entsprechen. Dabei ist in diesem Ausführungsbeispiel ferner eine Phasenschieberbaugruppe 201 vorgesehen (nämlich eine Differenzphasenschieber-Baugruppe), wobei die zuäußerst liegenden (also entferntest liegenden) Strahlergruppen 33.1 und 33.5 mit der größten relativen Phasenverschiebung gespeist werden und die dabei benachbart näher zueinander liegenden Gruppen 33.2 und 33.4 über die beiden weiteren Ausgänge in der Doppelphasenschieberbaugruppe mit geringerem relativen Phasenversatz gespeist werden (bezüglich des Aufbaus und der Verwendung der Funktionsweise einer derartigen Doppelphasenschieberbaugruppe wird auf die Vorveröffentlichung EP 1 208 614 B1 verwiesen und zum Inhalt der vorliegenden Anmeldung gemacht).

Die mittlere Strahlergruppe 33.3 wird üblicherweise ohne Phasenversatz über die Speisestelle 6 und die nachfolgende Speiseleitung 5 gespeist. Mit anderen Worten stellt letztlich die Doppelphasenschieber-Baugruppe 201 gleichzeitig auch die Verteiler- und/oder Summenschaltung 9 entsprechend den anderen Ausführungsbeispielen dar.

Die dazu abweichende erfindungsgemäße Antennengruppe gemäß Figur 9 umfasst die gleichen Strahler, Strahlergruppen und grundsätzlich einen vergleichbaren Aufbau zur Erzeugung eines vergleichbaren Strahlerdiagrammes, wobei nunmehr allerdings bei dieser Ausführungsform die mittlere Strahlergruppe 33.3 zur Verkürzung der nach dem Stand der Technik gemäß Figur 8 vorgesehenen mittleren Schlaufe 111 ein Koaxialkabel 11.3 mit niedrigerer Phasengeschwindigkeit aufweist. Die oberhalb und unterhalb dazu angrenzenden und mit den beiden Ausgängen der Doppelphasenschieber-Baugruppe über Koaxialkabel 11.2 und 11.4 gespeisten Strahler der zweiten und vierten Gruppe sind ebenfalls über ein weiteres Koaxialkabel mit einer nochmals abweichen Phasengeschwindigkeit gespeist, so dass auch die für diese Baugruppen vorgesehenen Kabelschlaufen 111' gemäß Figur 8 wegfallen.

Für die einzelnen Koaxialkabel 11.2 und 11.4 werden dann Koaxialkabel-Typen so gewählt, dass die Koaxialkabel möglichst unter Vermeidung von Kabelschlaufen oder nur möglichst kleindimensionierten Kabelschlaufen verlegt werden können. Mit anderen Worten muss der betreffende Koaxialkabel-Typ so ausgewählt werden, dass er bezogen auf die vorgebbare optimale Länge eine entsprechend darauf abgestimmte Phasengeschwindigkeit aufweist, um die Speisung der nachfolgenden Strahler mit der entsprechenden definierten Phasenlage zu gewährleisten.

Um Koaxialkabel mit unterschiedlichen Phasengeschwindigkeiten bereit zu stellen, können alle hierfür geeigneten und grundsätzlich möglichen Maßnahmen Anwendung finden. So können beispielsweise die Koaxialkabel unterschiedliche Dielektrizitätskonstanten aufweisen, um in Abhängigkeit davon unterschiedliche Phasengeschwindigkeiten zuzulassen. Die Koaxialkabel können aber auch alternativ oder ergänzend mit unterschiedlichen Innenleiter-Strukturen versehen sein, beispielsweise einen Innenleiter nach Art einer Helix aufweisen und/oder Innenleiter umfassen, die gewellt sind. Schließlich können alternativ oder ergänzend die Koaxialkabel noch mit einer unterschiedlichen Außenleiter-Struktur versehen sein, wobei auch der Außenleiter bevorzugt gewellt und/oder spiralförmig gewellt sein kann.

Weitere technische Maßnahmen zur Veränderung der Phasengeschwindigkeit sind möglich.

Schließlich wird angemerkt, dass die erwähnten Koaxialkabel 11 mit einem unterschiedlichen Phasenversatz verlängert oder verkürzt sein können, und zwar um n x 360°, wobei n = 1, 2, ... ist.

Sofern die Koaxialkabel ein invertiertes Signal aussenden können, ist eine Phasendrehung um 180° möglich. Derartige Kabel können um einen entsprechenden Phasenversatz verlängert oder verkürzt werden, und zwar um 180° + n x 360° , wobei auch hier n = 1, 2, ... ist.

## Patentansprüche

1. Gruppenantenne mit zumindest zwei versetzt zueinander angeordneten Strahlern (3), und mit einem zur Speisung der Strahler (3) vorgesehenen Netzwerk (7), welches Koaxialkabel (11.1, 11.2, ...) umfasst, die zwischen einer Verteiler- und/oder Summenschaltung (9) und den Anschluss, Verbindungs- und/oder Speisestellen (13) der betreffenden Strahler (3) verlaufen, **dadurch gekennzeichnet, dass** das Netzwerk (7) zumindest zwei verschiedene Typen von Koaxialkabeln (11.1, 11.2, ...) umfasst, die durch unterschiedliche Phasengeschwindigkeit gekennzeichnet sind.

2. Gruppenantenne nach Anspruch 1, **dadurch gekennzeichnet, dass** das zumindest eine Koaxialkabel (11.2, 11.3,...) mit niedriger Phasengeschwindigkeit gegenüber dem zumindest einen weiteren Koaxialkabel (11.1) auf der gesamten Länge zwischen einer Verteiler- und/oder Summenschaltung (9) und der Anschluss-, Verbindungs- und/oder Speisestelle (13) eines zugehörigen Strahlers (3) oder einer zugehörigen Strahlergruppe (3.1, 3.2, 3.3 ...) vorgesehen ist.

3. Gruppenantenne nach Anspruch 1, **dadurch gekennzeichnet**n dass das zumindest eine Koaxialkabel (11.2, 11.3,...) mit niedriger Phasengeschwindigkeit gegenüber dem zumindest einen weiteren Koaxialkabel (11.1) lediglich auf einer Teillänge zwischen einer Verteiler- und/oder Summenschaltung (9) und der Anschluss-, Verbindungs- und/oder Speisestelle (13) eines zugehörigen Strahlers (3) oder einer zugehörigen Strahlergruppe (3.1, 3.2, 3.3 ...) vorgesehen ist.

4. Gruppenantenne nach einem der Ansprüche 1 bis 3, **dadurch gekennzeichnet, dass** die Anschluss-, Verbindungs- und/oder Speisestelle (13; 13.2, 13.3, 13.4, ...) zumindest eines Strahlers (3.2, 3.3, 3.4, ...) und/oder eine Verteiler- und/oder Summenschaltung (99.1, 99.2,) zumindest einer Strahlergruppe (33.2, 33.3, 33.4, ...) in einem geringeren Abstand zu einer speiseleitungsseitigen zugehörigen Verteiler- und/oder Summenschaltung (9) liegt, und dass diese Anschluss-, Verbindungs- und/oder Speisestelle (13; 13.2, 13.3, 13.4, ...) mit einem Koaxialkabel (11) mit niedrigerer Phasengeschwindigkeit zumindest auf einer Teilstrecke mit der Speiseleitung (5) verbunden ist, als zumindest eine weitere, demgegenüber entfernter liegende Anschluss-, Verbindungs- und/oder Speisestelle (13) zumindest eines weiteren Strahlers (3.1, 3.5, ...) oder einer weiteren Verteiler- und/oder Summenschaltung (99.1, 99.2).

5. Gruppenantenne nach einem der Ansprüche 1 bis 4, **dadurch gekennzeichnet, dass** die Koaxialkabel (11) eine gegenüber anderen Koaxialkabeln (11) niedrigere Phasengeschwindigkeit derart aufweisen, dass die darüber gespeisten Strahler (3) und/oder Strahlergruppen (33) unter Vermeidung einer Kabelschlaufe (111, 111') gespeist sind.

6. Gruppenantenne nach einem der Ansprüche 1 bis 5, **dadurch gekennzeichnet, dass** zumindest zwei und vorzugsweise zumindest drei Strahler (3) oder Strahlergruppen (33) mit unterschiedlicher Phasenlage gespeist sind, und dass zumindest ein oder vorzugsweise zwei Koaxialkabel (11.2, 11.3) zur Speisung des zumindest einen weiteren Strahlers (3.2) oder der zumindest einen weiteren Strahlergruppe (33.2) zur Verkürzung der Gesamtkabellänge zwischen der Verteiler- und/oder Summenschaltung (9) und der Anschluss, Verbindungs- und/oder Speisestelle (13) zumindest auf einer Teillänge ein Koaxialkabel (11) mit niedriger Phasengeschwindigkeit umfasst.

7. Gruppenantenne nach einem der Ansprüche 1 bis 6, **dadurch gekennzeichnet, dass** die Koaxialkabel (11) mit unterschiedlicher Phasengeschwindigkeit unterschiedliche Dielektrizitätskonstanten aufweisen.

8. Gruppenantenne nach einem der Ansprüche 1 bis 7, **dadurch gekennzeichnet, dass** die Koaxialkabel (11) mit unterschiedlicher Phasengeschwindigkeit unterschiedliche Innenleiter-Strukturen umfassen, insbesondere einen Innenleiter der nach Art einer Helix geformt und/oder gewellt ist.

9. Gruppenantenne nach einem der Ansprüche 1 bis 8, **dadurch gekennzeichnet, dass** die Koaxialkabel (11) mit unterschiedlicher Phasengeschwindigkeit unterschiedliche Außenleiter-Strukturen umfassen, wobei der Außenleiter bevorzugt gewellt und/oder spiralförmig gewellt ist.

10. Gruppenantenne nach einem der Ansprüche 1 bis 9, **dadurch gekennzeichnet, dass** das Netzwerk ferner Phasenschieber (302) zur einstellbaren Strahlschwenkung umfasst.

11. Gruppenantenne nach einem der Ansprüche 1 bis 10, **dadurch gekennzeichnet, dass** das Netzwerk ferner Mittel zur einstellbaren Leistungsaufteilung (109) umfasst.

12. Gruppenantenne nach einem der Ansprüche 1 bis 11, **dadurch gekennzeichnet, dass** die Koaxialkabel (11) mit unterschiedlicher Phasengeschwindigkeit verlängert oder verkürzt sind, und zwar um n x 360°, wobei n = 1, 2, ...

13. Gruppenantenne nach einem der Ansprüche 1 bis 11, **dadurch gekennzeichnet, dass** die Koaxialkabel (11), insbesondere bei Empfang und/oder Aussendung eines invertierten Signals, mit einer Phasendrehung von 180° mit unterschiedlicher Phasengeschwindigkeit verlängert oder verkürzt sind, und zwar um 180° + n x 360°, wobei n = 1, 2, ... .

14. Gruppenantenne nach einem der Ansprüche 1 bis 13, **dadurch gekennzeichnet, dass** das Netzwerk (7) mehrere Verzweigungsstellen (9, 99) in Form von Verteiler- und/oder Summenschaltungen (9, 99) umfasst, wobei die weitere Verzweigungsschaltung (99) eine Anschluss-, Verbindungs- und/oder Speisestelle (13) bildet.

## Claims

1. Group antenna having at least two radiators (3) spaced apart from each other, and having a network (7) provided for feeding the radiators (3), this network comprising coaxial cables (11.1, 11.2, ...), which run between a splitter and/or combiner (9) and the supply points, connection points and/or feed points (13) of the radiators (3) concerned, **characterised in that** the network (7) comprises at least two different types of coaxial cables (11.1, 11.2, ...), which are **characterised by** a different phase velocity.

2. Group antenna according to claim 1, **characterised in that** the at least one coaxial cable (11.2, 11.3, ...) having a low phase velocity compared with the at least one other coaxial cable (11.1) is provided over the entire length between a splitter and/or combiner (9) and the supply point, connection point and/or feed point (13) of an associated radiator (3) or of an associated radiator group (3.1, 3.2, 3.3 ...).

3. Group antenna according to claim 1, **characterised in that** the at least one coaxial cable (11.2, 11.3, ...) having a low phase velocity compared with the at least one other coaxial cable (11.1) is provided only over a sub-length between a splitter and/or combiner (9) and the supply point, connection point and/or feed point (13) of an associated radiator (3) or of an associated radiator group (3.1, 3.2, 3.3 ...).

4. Group antenna according to any of claims 1 to 3, **characterised in that** the supply point, connection point and/or feed point (13; 13.2, 13.3, 13.4, ...) at least of one radiator (3.2, 3.3, 3.4, ...) and/or a splitter and/or combiner (99.1, 99.2,) at least of one radiator group (33.2, 33.3, 33.4, ...) lies at a shorter distance from an associated splitter and/or combiner (9) located on the feed-line side than at least one other more distantly located supply point, connection point and/or feed point (13) at least of one other radiator (3.1, 3.5, ...) or of one other splitter and/or combiner (99.1, 99.2), and that this supply point, connection point and/or feed point (13; 13.2, 13.3, 13.4, ...) is connected to the feed line (5) at least over a sub-section by a coaxial cable (11) having a lower phase velocity.

5. Group antenna according to any of claims 1 to 4, **characterised in that** the coaxial cable (11) has a lower phase velocity than other coaxial cables (11) such that the radiators (3) and/or radiator groups (33) fed via it are fed without the need for a cable loop (111, 111').

6. Group antenna according to any of claims 1 to 5, **characterised in that** at least two and preferably at least three radiators (3) or radiator groups (33) are fed with a different phase, and that at least one or preferably two coaxial cables (11.2, 11.3) for feeding the at least one other radiator (3.2) or the at least one other radiator group (33.2) comprises a coaxial cable (11) having a low phase velocity at least over a sub-length in order to shorten the overall cable length between the splitter and/or combiner (9) and the supply point, connection point and/or feed point (13).

7. Group antenna according to any of claims 1 to 6, **characterised in that** the coaxial cables (11) having a different phase velocity have different dielectric constants.

8. Group antenna according to any of claims 1 to 7, **characterised in that** the coaxial cables (11) having a different phase velocity have different inner conductor constructions, in particular an inner conductor that is in the form of a helix and/or has an undulating design.

9. Group antenna according to any of claims 1 to 8, **characterised in that** the coaxial cables (11) having a different phase velocity have different outer conductor constructions, where the outer conductor preferably has an undulating design and/or a design that undulates in a spiral.

10. Group antenna according to any of claims 1 to 9, **characterised in that** the network also comprises phase shifters (302) for adjustable beam steering.

11. Group antenna according to any of claims 1 to 10, **characterised in that** the network also comprises means for adjustable power splitting (109).

12. Group antenna according to any of claims 1 to 11, **characterised in that** the coaxial cables (11) having a different phase velocity are extended or shortened, specifically by n x 360°, where n=1,2....

13. Group antenna according to any of claims 1 to 11, **characterised in that** the coaxial cables (11) having a different phase velocity, in particular when receiving and/or emitting an inverted signal, with a phase shift of 180°, are extended or shortened, specifically by 180° + n x 360°, where n=1,2....

14. Group antenna according to any of claims 1 to 13, **characterised in that** the network (7) comprises a plurality of branch points (9, 99) in the form of splitters and/or combiners (9, 99), where the other branching circuit (99) forms a supply point, connection point and/or feed point (13).

## Revendications

1. Groupe d'antennes comprenant au moins deux éléments rayonnants (3) agencés en décalage l'un de l'autre, et comprenant un réseau (7) prévu pour l'alimentation des éléments rayonnants (3), celui-ci comprenant des câbles coaxiaux (11.1, 11.2, ...) qui s'étendent entre un circuit de répartition et/ou de sommation (9) et les emplacements de raccordement, de jonction et/ou d'alimentation (13) des éléments rayonnants concernés (3), **caractérisé en ce que** le réseau (7) comprend au moins deux types différents de câbles coaxiaux (11.1, 11.2, ...), qui sont **caractérisés par** des vitesses de phase différentes.

2. Groupe d'antennes selon la revendication 1, **caractérisé en ce que** ledit au moins un câble coaxial (11.1, 11.2, ...) présente une vitesse de phase plus faible par rapport audit au moins un autre câble coaxial (11.1) sur la totalité de la longueur entre un circuit de répartition et/ou de sommation (9) et l'emplacement de raccordement, de jonction et/ou d'alimentation (13) d'un élément rayonnant associé (3) ou d'un groupe d'éléments rayonnants associés (3.1, 3.2, 3.3, ...).

3. Groupe d'antennes selon la revendication 1, **caractérisé en ce que** ledit au moins un câble coaxial (11.1, 11.2, ...) présente une vitesse de phase plus faible par rapport audit au moins un autre câble coaxial (11.1) uniquement sur une longueur partielle entre un circuit de répartition et/ou de sommation (9) et l'emplacement de raccordement, de jonction et/ou d'alimentation (13) d'un élément rayonnant associé (3) ou d'un groupe d'éléments rayonnants associés (3.1, 3.2, 3.3, ...).

4. Groupe d'antennes selon l'une des revendications 1 à 3, **caractérisé en ce que** l'emplacement de raccordement, de jonction et/ou d'alimentation (13 ; 13.2, 13.2. 13.4, ...) d'au moins un élément rayonnant (3.2, 3.3, 3.4, ...) et/ou un circuit de répartition et/ou de sommation (99.1, 99.2) d'au moins un groupe d'éléments rayonnants (33.2, 33.3, 33.4, ...) est situé à une plus faible distance d'un circuit de répartition et/ou de sommation (9) associé du côté des lignes d'alimentation, et **en ce que** cet emplacement de raccordement, de jonction et/ou d'alimentation (13 ; 13.2, 13.2. 13.4, ...) est relié par un câble coaxial (11) avec une vitesse de phase plus faible au moins sur un trajet partiel à la ligne d'alimentation (5), qu'au moins un autre emplacement de raccordement, de jonction et/ou d'alimentation (13), situé plus loin par rapport à celui-ci, d'au moins un autre élément rayonnant (3.1, 3.5, ...) ou d'un autre circuit de répartition et/ou de sommation (99.1, 99.2).

5. Groupe d'antennes selon l'une des revendications 1 à 4, **caractérisé en ce que** les câbles coaxiaux (11) présentent une vitesse de phase plus faible par rapport à d'autres câbles coaxiaux (11), de telle manière que les éléments rayonnants (3) et/ou groupes d'éléments rayonnants (33) alimentés par ceux-ci sont alimentés en évitant une boucle dans le câble (111, 111').

6. Groupe d'antennes selon l'une des revendications 1 à 5, **caractérisé en ce qu'**au moins deux et de préférence au moins trois éléments rayonnants (3) ou groupes d'éléments rayonnants (33) sont alimentés avec des situations en phase différentes, et **en ce qu'**au moins un ou de préférence deux câbles coaxiaux (11.2, 11.3) pour l'alimentation dudit au moins un autre élément rayonnant (3.2) ou dudit au moins un autre groupe d'éléments rayonnants (33.2) comprend/comprennent, au moins sur une longueur partielle, un câble coaxial (11) à vitesse de phase plus faible, pour raccourcir la longueur totale de câble entre le circuit de répartition et/ou de sommation (9) et l'emplacement de raccordement, de jonction et/ou d'alimentation (13).

7. Groupe d'antennes selon l'une des revendications 1 à 6, **caractérisé en ce que** les câbles coaxiaux (11) présentant des vitesses de phase différentes ont des constantes diélectriques différentes.

8. Groupe d'antennes selon l'une des revendications 1 à 7, **caractérisé en ce que** les câbles coaxiaux (11) présentant des vitesses de phase différentes ont des structures de conducteur intérieur différentes, en particulier un conducteur intérieur qui est conformé et/ou ondulé à la manière d'une hélice.

9. Groupe d'antennes selon l'une des revendications 1 à 8, **caractérisé en ce que** les câbles coaxiaux (11) présentant des vitesses de phase différentes ont des structures de conducteur extérieur différentes, le conducteur extérieur étant de préférence ondulé et/ou en forme de spirale.

10. Groupe d'antennes selon l'une des revendications 1 à 9, **caractérisé en ce que** le réseau comprend en outre des circuits de décalage de phase (302) pour régler l'inclinaison de rayonnement.

11. Groupe d'antennes selon l'une des revendications 1 à 10, **caractérisé en ce que** le réseau comprend en outre des moyens pour le réglage de la subdivision de puissance (109).

12. Groupe d'antennes selon l'une des revendications 1 à 11, **caractérisé en ce que** les câbles coaxiaux (11) présentant des vitesses de phase différentes sont rallongés ou raccourcis, et ceci de n x 360°, où n=1,2,....

13. Groupe d'antennes selon l'une des revendications 1 à 11, **caractérisé en ce que** les câbles coaxiaux (11), en particulier lors de la réception et/ou de l'émission d'un signal inversé, avec une rotation de phase de 180° et vitesse de phase différente, sont rallongés ou raccourcis, et ceci de 180° + n x 360°, où n = 1, 2, ....

14. Groupe d'antennes selon l'une des revendications 1 à 13, **caractérisé en ce que** le réseau (7) comprend plusieurs emplacements de ramification (9, 99) sous la forme de circuits de répartition et/ou de sommation (9, 99), et l'autre circuit de ramification (99) forme un emplacement de raccordement, de jonction et/ou d'alimentation (13).
